# EUROPÄISCHE PATENTSCHRIFT

(11) **EP 4 491 842 B1**
(45) Veröffentlichungstag und Bekanntmachung des Hinweises auf die Patenterteilung: **29.10.2025**
(21) Anmeldenummer: 24182079.4
(22) Anmeldetag: 13.06.2024
(51) Int. Cl.: E06B 9/17, E06B 9/42, F24F 7/013

(54) **ROLLO- ODER JALOUSIEKASTEN**
ROLLER OR BLIND BOX
COFFRE DE STORE ENROULEUR OU DE STORE VÉNITIEN

(30) Priorität: 05.07.2023 DE 102023117730
(43) Veröffentlichungstag der Anmeldung: 15.01.2025
(73) Patentinhaber: HAPA AG, 91567 Herrieden (DE)
(72) Erfinder: Waha, Herbert, 91626 Schopfloch (DE)
(74) Vertreter: Lindner Blaumeier Patent- und Rechtsanwälte

(56) Entgegenhaltungen:
- DE-A1- 19 534 843
- DE-A1- 4 300 609
- DE-U1- 202020 105 982
- DE-U1- 202021 103 141

## Beschreibung

Die Erfindung betrifft einen Rollo- oder Jalousiekasten, mit einem kastenförmigen, länglichen Korpus mit einer Außenwand, einer Innenwand, einer Decke, einem eine schlitzartige Austrittsöffnung aufweisenden Boden sowie zwei Seitenwänden, sowie einem Hohlraum zur Aufnahme eines Rollos oder einer Jalousie, der oder die über die Austrittsöffnung aus- und einfahrbar ist.

Bei Neubauten, aber auch im Rahmen von Bausanierungen, werden im Bereich von Fenster- und Türöffnungen des Mauerwerks Rollo- oder Jalousiekästen gesetzt, in denen Rollos oder Jalousien aufgenommen sind, die es ermöglichen, das später gesetzte Fenster oder die Tür zu verschatten. Ein solcher Rollo- oder Jalousiekasten weist einen länglichen Korpus auf, der sich in der Regel wenigstens über die Länge der mauerwerksseitigen Fenster- oder Türöffnung erstreckt, und der über eine Außenwand und eine Innenwand sowie eine Decke, einen Boden und zwei die Stirnseiten bildende Seitenwände definiert ist, wobei diese Elemente einen inneren Hohlraum begrenzen, in dem der Rollo oder die Jalousie, gegebenenfalls auch ein Antriebsmotor, wenn eine elektrische Verstellung möglich ist, aufgenommen ist. Der Rollo oder die Jalousie sind über die schlitzartige Austrittsöffnung im Boden in bekannter Weise ein- und ausfahrbar. Ein Beispiel für ein Rollokastensystem mit Lüftung findet sich in DE 202020105982.

Insbesondere in größeren Gebäuden wie Mehrfamilienhäusern mit separaten Wohneinheiten wird zunehmend eine dezentrale Belüftung der Räumlichkeiten vorgesehen, d. h., dass jede Wohneinheit separat belüftet werden kann. Hierzu ist es erforderlich, nach Fertigstellung des Rohbaus nachträglich eine Öffnung in das Außenmauerwerk zu schlagen, um in dieser Öffnung eine Belüftungseinrichtung, zumeist umfassend einen motorisch angetriebenen Lüfter samt Wärmetauscher, einzusetzen. Dies ist mit beachtlichem Aufwand verbunden. Darüber hinaus kann an einer gemeinsamen Außenfassade, an der eine Mehrzahl solcher nachträglich geschlagener Öffnungen ausgebildet sind, nicht sichergestellt werden, dass diese Öffnungen allesamt an korrekten, miteinander fluchtenden Positionen angeordnet sind, was dazu führt, dass die am Ende die Öffnungen abdeckenden Abdeckungen mitunter unregelmäßig versetzt zueinander angeordnet sind, was optisch nachteilig ist.

Der Erfindung liegt das Problem zugrunde, den Verbau solcher Belüftungseinrichtungen zu vereinfachen.

Zur Lösung des Problems ist erfindungsgemäß ein Rollo- oder Jalousiekasten vorgesehen, der sich durch eine im Korpus ausgebildeten, vom ersten Hohlraum über eine Wand getrennten zweiten Hohlraum, der von einem eine Belüftungseinrichtung aufnehmenden Rohr, das sich durch die Außenwand und die Innenwand erstreckt, durchsetzt ist, auszeichnet.

Die Erfindung schlägt einen neuartigen Rollo- oder Jalousiekasten vor, der nicht nur einen ersten Hohlraum, in dem der Rollo oder die Jalousie aufgenommen ist, aufweist, sondern der quasi axial, also längs seiner Längsachse, verlängert ist, sodass in dem verlängerten Bereich ein zweiter Hohlraum ausgebildet ist. Dieser zweite Hohlraum, der bevorzugt allseits geschlossenen sein kann, ist Teil des länglichen Korpus, wird also über die verlängerte Außen- und Innenwand sowie die verlängerte Decke und den verlängerten Boden definiert und axial über eine Seitenwand geschlossen. Zum ersten Hohlraum ist der zweite Hohlraum über eine separate Wand abgetrennt. Dieser zweite Hohlraum ist nun von einem Rohr durchsetzt, das die Außenwand und die Innenwand durchgreift, mithin also in der Montagestellung quasi horizontal durch den Korpus respektive den zweiten Hohlraum läuft. Dieses Rohr bildet die Aufnahme für die Belüftungseinrichtung, also den motorischen Lüfter nebst Wärmetauscher, über den die Raumbelüftung erfolgt. Das heißt, dass durch die erfindungsgemäße Ausbildung des Rollo- oder Jalousiekasten eine definierte Montageposition wie auch eine definierte Montageumgebung mit dem Rohr geschaffen wird, die automatisch beim Setzen des Rollo- oder Jalousiekastens mauerwerkseitig vorgesehen wird. Es ist folglich ein definierter Einbauort gegeben, das nachträgliche Schlagen einzelner Öffnungen in das Mauerwerk respektive die Bauhülle ist demzufolge nicht erforderlich, da eine definierte Schnittstelle zur Montage der Belüftungseinrichtung gegeben ist. Infolge der Integration dieser Schnittstelle in den Rollo- oder Jalousiekasten kann darüber hinaus sichergestellt werden, dass, nachdem diese Kästen positionsgenau im Bereich der entsprechenden Fenster- oder Türleibung gesetzt werden, demzufolge auch an der Außenfassade die entsprechenden Rohrenden bzw. Rohrabdeckungen gleichmäßig und fluchtend positioniert sind. Durch die Integration des Rohrs und damit die Schaffung einer definierten Montageschnittstelle ist auch die Montage der Belüftungseinrichtung sehr einfach, da diese lediglich in das Rohr einzusetzen und dort zu fixieren ist, wobei die Querschnittsgeometrie des Rohrs für eine nahezu formschlüssige Aufnahme bevorzugt der Querschnittsgeometrie der Belüftungseinrichtung angepasst ist. Ist diese beispielsweise zylindrisch, so wird ein zylindrisches Rohr verwendet, ist sie eckig, so kann ein entsprechend eckiges Rohr verwendet werden, wobei das jeweilige Rohr bevorzugt aus Kunststoff ist und daher in der entsprechenden Querschnittsgeometrie hergestellt werden kann. Ebenso einfach wie die Montage der Belüftungseinrichtung ist auch ihre Wartung, da es ohne Probleme möglich ist, Zugang zur Belüftungseinrichtung zu erlangen, sie ist lediglich wieder aus dem Rohr zu entnehmen. Wird der Rollo oder die Jalousie automatisch über eine Antriebsmotor bewegt, so ist mauerwerkseitig bereits eine entsprechende Stromversorgung vorgesehen, die zum Rollo- oder Jalousiekasten läuft, über die auch die Belüftungseinrichtung versorgt werden kann, sodass zu deren Betrieb in diesem Fall nicht einmal separate Schlitze respektive Stromleitungen vorzusehen sind.

Das Rohr steht gemäß einer Weiterbildung der Erfindung an der Außenwand und der Innenwand über. Das heißt, dass es über die jeweilige Wandfläche mehrere Zentimeter, beispielsweise 5 - 25 cm, übersteht. Dies ermöglicht es, nach dem Setzen des Rollo- oder Jalousiekastens die Innenwand des Raums noch entsprechend zur verputzen und dabei das Rohr einzuputzen, das nachfolgend entsprechend abgeschnitten wird. An der Außenseite kann eine Dämmlage, beispielsweise in Form von Styroporplatten und ähnliches, eines Wärmedämmverbundsystems sowie eine Putzlage aufgebracht werden, über die das überstehende Rohr eingebettet wird, das ebenfalls nachträglich abgeschnitten wird, jedoch mit einem nach wie vor gegebenen, kurzen Überstand, der es ermöglicht, auf das überstehende Rohrende eine Abdeckung aufzusetzen. Dieser Überstand an der Außenseite ist zweckmäßig, um zu verhindern, dass etwaiges, im Rohr anfallendes Kondensat unter den die Außenwand belegenden Putz läuft.

Bevorzugt sind in der Außenwand und in der Innenwand der Querschnittsform des Rohrs entsprechende Öffnungen ausgebildet, in denen das Rohr, vorzugsweise formschlüssig, aufgenommen ist. Die Fertigung des Rollo- oder Jalousiekastens kann demzufolge individuell in Bezug auf die verwendete Querschnittsgeometrie des Rohrs erfolgen, das wiederum wie beschrieben individuell in Bezug auf die Querschnittsgeometrie der Belüftungseinrichtung gewählt werden kann. Durch die Formanpassung der Öffnungen in der Außen- und der Innenwand ergibt sich eine nahezu formschlüssige Durchführung des Rohrs, sodass dieses bereits optimal positioniert ist, wenn es durch die Wandöffnungen gesteckt ist, da die Wandöffnungen die Rohrposition und den Rohrverlauf durch den zweiten Hohlraum definieren.

Bevorzugt ist es hierbei, wenn das Rohr mit einem Gefälle von wenigstens 0,5°, insbesondere von wenigstens 1° zwischen der Außenwand und der Innenwand verläuft. Das Rohr fällt also zur Außenwand hin mit leichtem Gefälle ab, sodass etwaiges Kondenswasser, das sich im Rohr ansammelt, zur Außenwand läuft und dort vom Rohr abtropfen kann.

Das Rohr selbst ist, wie beschrieben, bevorzugt ein Kunststoffrohr, das ohne weiteres in unterschiedlichen Durchmessern respektive mit unterschiedlichen Querschnittsgeometrie erhältlich ist und das auf einfache Weise, wenn erforderlich, auf ein bestimmtes Längenmaß geschnitten werden kann. Da dem Rohr primär die Funktion einer Montageschnittstelle zukommt, es also nur zur Aufnahme und Halterung der Belüftungseinrichtung dient, ist eine einfache Kunststoffausführung zweckmäßig. Gegebenenfalls wird ein Kunststoff mit einer geringen Wärmeleitfähigkeit gewählt, um über dieses Kunststoffrohr keine Wärmebrücke zwischen Innen und Außen zu schaffen.

Das Rohr selbst weist zweckmäßigerweise einen Innendurchmesser von wenigstens 120 mm, insbesondere von wenigstens 150 mm und vorzugsweise von 160 mm auf, bei Verwendung eines zylindrischen Rohrs. Die Belüftungseinrichtungen unterschiedlicher Hersteller, die zumeist ebenfalls zylindrisch sind, weisen Durchmesser von wenigstens 120 mm auf, üblicherweise etwas mehr, wobei wie beschrieben der Rohrdurchmesser bevorzugt in Abhängigkeit des individuellen, herstellerspezifischen Durchmessers der Belüftungseinrichtung gewählt wird, um eine möglichst enge, formschlüssige Aufnahme der Belüftungseinrichtung im Rohr zu ermöglichen. Die Ausgestaltung des Korpus kann also herstellerspezifisch erfolgen.

Gemäß einer besonders zweckmäßigen Weiterbildung der Erfindung ist der zweite Hohlraum mit einem Dämmmaterial gefüllt. Dieses Dämmmaterial erwirkt einerseits die thermische Dämmung, d. h., dass dieser gedämmte Kastenbereich einen Wärmedurchtritt verhindert, wie auch der Anfall von Kondenswasser in diesem Bereich hierüber verhindert werden kann. Bei diesem Dämmmaterial kann es sich um ein beliebiges Dämmmaterial handeln, das eine entsprechende thermische Dämmwirkung besitzt, beispielsweise Mineralfaserwolle oder Glaswolle oder Ähnliches. Besonders bevorzugt wird jedoch als Dämmmaterial ein eingespritztes Schaummaterial verwendet, das heiß, dass der zu diesem Zeitpunkt über eine Öffnung zugängliche zweite Hohlraum nach Einsetzen des Rohres mit einem Schaummaterial, also einem geeigneten Kunststoffschaum, ausgespritzt wird, wobei das Schaummaterial anschließend aushärtet. Dieses Schaummaterial weist regelmäßig hervorragende Dämmeigenschaften auf. Darüber hinaus bettet es das Rohr allseitig bestmöglich ein und benetzt das Rohr sowie die Innenseiten der den zweiten Hohlraum begrenzenden Wände, sodass eine entsprechend feste Verbindung gegeben ist, über die gleichzeitig das Rohr auch am Korpus fixiert wird. Als ein solches Schaummaterial kann beispielsweise Bauschaum verwendet werden.

Um auch den sonstigen Bereich des Korpus zu dämmen, kann nach einer Weiterbildung der Erfindung die Außenwand und/oder die Innenwand und/oder die Decke und/oder der Boden und/oder die Seitenwände aus einem Dämmmaterial Bestehen oder aus einem Trägermaterial, das zumindest abschnittsweise mit einem Dämmmaterial belegt ist, bestehen. Diese den Korpus bildenden Teile können also komplett aus einem Dämmmaterial wie beispielsweise Styropor bestehen, alternativ kann jedes Teil auch aus einem Trägermaterial, beispielsweise einer Holzplatte oder einer Kunststoffplatte bestehen, auf der ein entsprechender Dämmmaterialbelag, beispielsweise ein Styroporbelag, aufgebracht ist.

Weiterhin kann an der Innenwand, im Boden oder in der Decke eine Zugangsöffnung für die Zuführung eines oder mehrerer Kabel vorgesehen sein. Hierüber kann die Stromversorgung der Belüftungseinrichtung, die wie beschrieben einen motorischen Lüfter umfasst, sichergestellt werden. Bevorzugt befindet sich die Zugangsöffnung in der Innenwand, sie kann aber auch im Boden oder in der Decke des Korpus vorgesehen sein. Dabei kann die Zugangsöffnung direkt in den zweiten Hohlraum führen, beispielsweise wenn der Rollo oder die Jalousie manuell über ein Zugband zu bewegen sind, also kein Antriebsmotor vorgesehen ist. Alternativ kann die Zugangsöffnung auch im ersten Hohlraum münden, wenn dort ein Antriebsmotor vorgesehen ist, wobei eine entsprechende Kabelverbindung weiter zur Belüftungseinrichtung geführt ist.

Weiterhin betrifft die Erfindung eine Rollo- oder Jalousieeinrichtung, umfassend einen Rollo- oder Jalousiekasten der vorstehend beschriebenen Art sowie eine im ersten Hohlraum aufgenommenen Rollo oder eine im ersten Hohlraum aufgenommenen Jalousie und ein Mittel zum Aus- und Einfahren des Rollos oder der Jalousie. Dieses Mittel kann ein im ersten Hohlraum integrierter Motor sein, oder ein in den ersten Hohlraum über eine Öffnung in der Innenwand geführtes Zugband sein.

Weiterhin kann der Rollo oder die Jalousie auch eine bereits im Rohr vormontierte Belüftungseinrichtung umfassen, die also bereits vor der eigentlichen Montage des Rollo- oder Jalousiekastens im Mauerwerk im Kasten installiert ist.

Weitere Vorteile und Einzelheiten der vorliegenden Erfindung ergeben sich aus den im folgenden beschriebenen Ausführungsbeispielen sowie anhand der Zeichnung. Dabei zeigen:
- Fig. 1: eine Prinzipdarstellung, perspektivisch, eines erfindungsgemäßen Rollo- oder Jalousiekastens mit Blick auf die Außenwand,
- Fig.2: eine Prinzipdarstellung, perspektivisch, des Rollo- oder Jalousiekastens aus Fig. 1 mit Blick auf die Innenwand,
- Fig. 3: eine Aufsicht, geschnitten, auf den Rollo- oder Jalousiekastens gemäß Fig. 1,
- Fig. 4: eine Schnittansicht des Rollo- oder Jalousiekastens aus Fig. 1 senkrecht zu seiner Längsachse,
- Fig. 5: eine Seitenansicht des Rollo- oder Jalousiekastens aus Fig. 1 mit Blick auf die Innenwand, und
- Fig. 6: eine Prinzipdarstellung eines Montagebeispiels des Rollo- oder Jalousiekastens gemäß Fig. 1.

Die Figuren 1 und 2 zeigen zwei Perspektivansichten eines erfindungsgemäßen Rollo- oder Jalousiekastens 1 aus zwei unterschiedlichen Richtungen. Der Rollo- oder Jalousiekasten 1 weist einen kastenfömigen, länglichen Korpus 2 auf, der aus einer Außenwand 3, einer Innenwand 4, einer Decke 5, einem Boden 6 mit einer schlitzförmigen Austrittsöffnung 7 sowie zwei Seitenwänden 8, die den Korpus 2 axial abschließen, besteht, siehe hierzu auch die Figuren 3 und 4. Einige oder alle den Korpus 2 bildende, vorgenannte Elemente bestehen entweder aus einem Dämmmaterial oder, wie in dem gezeigten Beispiel, aus einem Trägermaterial 9 wie beispielsweise einer Holzplatte mit einem darauf aufgebrachten Dämmmaterial 10 beispielsweise aus Styropor, wobei das Dämmmaterial 10 das Trägermaterial 9 nicht unbedingt über die gesamte Fläche belegen muss, sondern auch nur abschnittsweise aufgebracht sein, worauf nachfolgend noch eingegangen wird.

Wie die Schnittansicht gemäß Fig. 3 zeigt, weist der Korpus 2 einen ersten Hohlraum 11 auf, in dem ein in Fig. 3 nur gestrichelt angedeuteter Rollo 12 oder eine Jalousie aufgenommen wird, der oder die aus der Austrittsöffnung 7 zur Verschattung eines Fensters oder einer Tür herausgefahren bzw. über diese wieder eingezogen werden kann. In diesem Bereich sind die Trägermaterialien 9 der Außen- und der Innenwand 3, 4 sowie der Decke 5 und des Bodens 6 mit dem Dämmmaterial 10 belegt bzw. ist ein solches Dämmmaterial 10 vorgesehen, da über dieses Dämmmaterial 10 der Korpus 2 in diesem Bereich, in dem der große erste Hohlraum 11 ausgebildet ist, thermisch gedämmt wird.

Vorgesehen ist des Weiteren ein im Korpus 2 ausgebildeter zweiter Hohlraum 13, der sich, gesehenen Längsrichtung, axial an den ersten Hohlraum 11 anschließt und von diesem über eine Wand 14 getrennt ist. In diesem Bereich sind die Außen- und die Innenwand 3, 4 sowie die Decke 5 und der Boden 6 nicht mit dem Dämmmaterial 10 belegt, vielmehr wird der zweite Hohlraum 13 nur durch das Trägermaterial 9, also die Holzplatten oder ähnliches, begrenzt. Er ist über die Wand-, Decken- und Bodenelemente vorzugsweise allseitig geschlossen. In der Außenwand 3 und der Innenwand 4 sind Öffnungen 15,16 ausgebildet, die vorzugsweise kreisrund sind und die der Aufnahme eines Rohrs 17 zylindrischen Querschnitts, das, siehe Fig. 3, den zweiten Hohlraum 13 vollständig durchsetzt und aus den Öffnungen 15, 16 herausragt, dienen. Das zylindrische Rohrs 17 ist bevorzugt aus Kunststoff und kann infolge der Querschnittsanpassung nahezu formschlüssig in die Öffnungen 15, 16 eingesetzt werden, wobei die Öffnungen 15, 16 derart positioniert sind, dass sich ein leichtes Gefälle des Rohrs 17 von der Innenwand 4 zur Außenwand 3 ergibt. Das an beiden Seiten axial offene Rohrs 17 dient der Aufnahme einer hier nur gestrichelt gezeigten Belüftungseinrichtung 18, über die eine Raumbelüftung erfolgen kann. Diese Belüftungseinrichtung 18 umfasst beispielsweise einen motorisch angetriebenen Lüfter nebst zugeordnetem Wärmetauscher. Die Querschnittsform und auch Bemessung des Rohrs 17 ist bevorzugt auf die Querschnittsform und Größe der Belüftungseinrichtung 18 abgestellt, sodass diese ebenfalls nahezu formschlüssig darin aufgenommen und auf einfache Weise darin fixiert werden kann. Über das Rohrs 17 wird folglich eine definierte Montageschnittstelle für die Belüftungseinrichtung 18 gebildet, wobei diese Montageschnittstelle Teil des eigentlichen, der Rollomontage oder Jalousiemontage dienenden Korpus 2 ist. Wird folglich der Rollo- oder Jalousiekasten 1 mauerwerkseitig verbaut, so ist automatisch auch mit dem Rohr 17 die entsprechende Montageschnittstelle für die Belüftungseinrichtung 18 positionsgenau verbaut.

Während der erste Hohlraum 11 nicht ausgefüllt ist, da in ihm wie beschrieben der Rollo 12 oder die Jalousie aufgenommen ist, ist der zweite Hohlraum 13 mit einem Dämmmaterial 19, bevorzugt einem ausgehärteten Schaummaterial 20 wie Bauschaum ausgespritzt, welches Dämmmaterial 19 einerseits der thermischen Dämmung dient, und andererseits, insbesondere im Falle des ausgehärteten Bauschaums, gleichzeitig auch der Fixierung des Rohrs 17.

Fig. 5 zeigt eine Seitenansicht des Rollo- oder Jalousiekastens 1 mit Blick auf die Innenwand 4. Gestrichelt angedeutet ist die Wand 14, über die der erste Hohlraum 7 vom zweiten Hohlraum 13 getrennt ist. Ebenfalls gezeigt ist das an der Innenwand 4 überstehende Rohr 17. Fig. 5 zeigt des Weiteren eine an der Innenwand 4 ausgebildete Zugangsöffnung 21, die durch eine entnehmbare Kappe geschlossen sein kann und durch die ein Kabel zur Versorgung beispielsweise des Antriebsmotors des Rollos 12 oder der Jalousie geführt werden kann, wobei zusätzlich auch ein Kabel zur Versorgung des Antriebsmotors des Lüfters der Belüftungseichung 18 hierüber zugeführt werden kann, oder aber das zugeführte, den Antriebsmotor des Rollos 12 oder der Jalousie versorgende Kabel entsprechend verzweigt wird. In der Wand 14 ist eine entsprechende Öffnung, durch die das Kabel vom ersten Hohlraum 11 in den zweiten Hohlraum 13 geführt wird, vorgesehen. Die Zuführung erfolgt also bevorzugt nur an einer Stelle, um, sofern vorgesehen, beide Antriebsmotoren zu versorgen. Weiterhin gestrichelt dargestellt ist eine Öffnung 22, über die ein Zugband für ein manuelles Bewegen des Rollos 12 oder der Jalousie zum Ein- und Ausfahren in den und aus dem ersten Hohlraum 11 zugeführt werden kann.

Fig. 6 zeigt ein Montagebeispiel eines erfindungsgemäßen Rollo- oder Jalousiekastens 1 in einer bauwerkseitigen Mauer 23. Diese umfasst ein Mauerwerk 24, in dem eine in dieser geschnittenen Ansicht Fenster- oder Türleibung ausgebildet ist, die oberseitig von dem Rollo- oder Jalousiekasten 1 übergriffen ist und demzufolge nicht sichtbar ist. In dieser Fenster- oder Türleibung ist ein Fenster oder eine Tür montiert, die über den Rollo 12 oder die Jalousie verschattet werden kann. Der Rollo- oder Jalousiekasten 1 ist in an sich bekannter Weise im Mauerwerk 24 fixiert und mit beispielsweise Bauschaum eingeschäumt. Auf die Innenwand 4 des Korpus 2 ist eine Putzschicht 25 aufgetragen, die die raumseitige Sichtfläche gebildet. Auf die Außenwand 3 des Korpus 2 ist eine Dämmlage 26, beispielsweise Styroporplatten, aufgebracht, die mit einer Außenputzschicht 27 belegt ist. Wie Fig. 6 zeigt, ist das Rohr 17 an der Innenwandseite nahezu flächenbündig mit der Putzschicht 25 abgeschnitten. An dieser Seite kann beispielsweise ein Lüftungsgitter o. ä. aufgesetzt werden, was nicht näher gezeigt ist. An der Außenwandseite ragt das final abgelängte Rohrs 17 auch durch die Dämmlage 26 sowie die Außenputzschicht 27 und steht dort noch ein Stück hervor, wobei dort eine Abdeckung 28 aufgesetzt ist. Die Dämmlage 26 sowie die Außenputzschicht 27 betten das Rohr 17 formschlüssig ein.

Der Rollo- oder Jalousiekasten 1 wird bevorzugt bereits werksseitig mit dem Rollo 12 oder der Jalousie ausgestattet. Ebenfalls kann werkseitig bereits die Belüftungseinrichtung 18 im Rohr 17 verbaut werden. Wird eine derartige Rollo- oder Jalousieeinrichtung mauerwerkseitig verbaut, so sind sämtliche relevanten Komponenten bereits montiert, es ist lediglich noch der Elektroanschluss des Antriebsmotors des Rollos 12 oder der Jalousie sowie des Lüftermotors vorzunehmen. Alternativ ist es denkbar, dass die Belüftungseinrichtung 18 erst nachträglich, wenn die Rollo- oder Jalousieeinrichtung mauerwerkseitig verbaut ist, in das Rohr 17 gesetzt und angeschlossen wird.

## Patentansprüche

1. Rollo- oder Jalousiekasten, mit einem kastenfömigen, länglichen Korpus (2) mit einer Außenwand (3), einer Innenwand (4), einer Decke (5), einem eine schlitzartige Austrittsöffnung (7) aufweisenden Boden (6) sowie zwei Seitenwänden (8), sowie einem Hohlraum (11) zur Aufnahme eines Rollos (12) oder einer Jalousie, der oder die über die Austrittsöffnung (7) aus- und einfahrbar ist, **gekennzeichnet durch** einen im Korpus (2) ausgebildeten, vom ersten Hohlraum (11) über eine Wand (14) getrennten zweiten Hohlraum (13), der von einem eine Belüftungseinrichtung (18) aufnehmenden Rohr (17), das sich durch die Außenwand (3) und die Innenwand (4) erstreckt, durchsetzt ist.

2. Rollo- oder Jalousiekasten nach Anspruch 1, **dadurch gekennzeichnet, dass** das Rohr an der Außenwand (3) und der Innenwand (4) übersteht.

3. Rollo- oder Jalousiekasten nach Anspruch 1 oder 2, **dadurch gekennzeichnet, dass** in der Außenwand (3) und in der Innenwand (4) der Querschnittsform des Rohrs (17) entsprechende Öffnungen (15, 16) ausgebildet sind, in denen das Rohr (17), vorzugweise formschlüssig, aufgenommen ist.

4. Rollo- oder Jalousiekasten nach einem der vorangehenden Ansprüche, **dadurch gekennzeichnet, dass** das Rohr (17) mit einem Gefälle von wenigsten 0,5°, insbesondere von wenigstens 1° zwischen der Außenwand (3) und der Innenwand (4) verläuft.

5. Rollo- oder Jalousiekasten nach einem der vorangehenden Ansprüche, **dadurch gekennzeichnet, dass** das Rohr (17) ein Kunststoffrohr ist.

6. Rollo- oder Jalousiekasten nach einem der vorangehenden Ansprüche, **dadurch gekennzeichnet, dass** das Rohr (17) einen Innendurchmesser von wenigstens 120 mm, insbesondere von wenigstens 150 mm und vorzugsweise von 160 mm aufweist.

7. Rollo- oder Jalousiekasten nach einem der vorangehenden Ansprüche, **dadurch gekennzeichnet, dass** der zweite Hohlraum (13) mit einem Dämmmaterial (19) gefüllt ist.

8. Rollo- oder Jalousiekasten nach Anspruch 7, **dadurch gekennzeichnet, dass** das Dämmmaterial (19) ein eingespritztes Schaummaterial (20) ist.

9. Rollo- oder Jalousiekasten nach einem der vorangehenden Ansprüche, **dadurch gekennzeichnet, dass** die Außenwand (3) und/oder die Innenwand (4) und/oder die Decke (5) und/oder der Boden (6) und/oder die Seitenwände (8) aus einem Dämmmaterial bestehen oder aus einem Trägermaterial (9), das zumindest abschnittsweise mit einem Dämmmaterial (10) belegt ist.

10. Rollo- oder Jalousiekasten nach einem der vorangehenden Ansprüche, **dadurch gekennzeichnet, dass** an der Innenwand (4), im Boden (6) oder in der Decke (5) wenigstens eine Zugangsöffnung (21) für die Zuführung eines oder mehrerer Kabel vorgesehen ist.

11. Rollo- oder Jalousieeinrichtung, umfassend einen Rollo- oder Jalousiekasten (1) nach einem der vorangehenden Ansprüche sowie einem im ersten Hohlraum (11) aufgenommenen Rollo (12) oder einer im ersten Hohlraum (11) aufgenommene Jalousie und ein Mittel zum Aus- und Einfahren des Rollos (12) oder der Jalousie.

12. Rollo- oder Jalousieeinrichtung nach Anspruch 11, **dadurch gekennzeichnet, dass** das Mittel ein im ersten Hohlraum integrierter Motor ist, oder dass das Mittel ein in den ersten Hohlraum über eine Öffnung (22) in der Innenwand geführtes Zugband ist.

13. Rollo oder Jalousieeinrichtung nach Anspruch 11 oder 12, **dadurch gekennzeichnet, dass** in dem Rohr (17) eine Belüftungseinrichtung (18) angeordnet ist.

## Claims

1. Roller blind box or venetian blind box, having a box-shaped, elongate body (2) with an outer wall (3), an inner wall (4), a cover (5), a base (6) having a slot-like outlet opening (7), and two side walls (8), and also a cavity (11) for accommodating a roller blind (12) or a venetian blind, which roller blind or venetian blind is extendable and retractable via the outlet opening (7), **characterized by** a second cavity (13) which is formed in the body (2), is separated from the first cavity (11) via a wall (14) and through which passes a tube (17), which accommodates a ventilation device (18) and extends through the outer wall (3) and the inner wall (4).

2. Roller blind box or venetian blind box according to Claim 1, **characterized in that** the tube protrudes at the outer wall (3) and the inner wall (4).

3. Roller blind box or venetian blind box according to Claim 1 or 2, **characterized in that** corresponding openings (15, 16) are formed in the outer wall (3) and in the inner wall (4) of the cross-sectional shape of the tube (17), in which openings the tube (17) is accommodated, preferably with a form fit.

4. Roller blind box or venetian blind box according to any one of the preceding claims, **characterized in that** the tube (17) runs with a gradient of at least 0.5°, in particular of at least 1° between the outer wall (3) and the inner wall (4).

5. Roller blind box or venetian blind box according to any one of the preceding claims, **characterized in that** the tube (17) is a plastic tube.

6. Roller blind box or venetian blind box according to any one of the preceding claims, **characterized in that** the tube (17) has an inner diameter of at least 120 mm, in particular of at least 150 mm and preferably of 160 mm.

7. Roller blind box or venetian blind box according to any one of the preceding claims, **characterized in that** the second cavity (13) is filled with an insulating material (19).

8. Roller blind box or venetian blind box according to Claim 7, **characterized in that** the insulating material (19) is an injected foam material (20).

9. Roller blind box or venetian blind box according to any one of the preceding claims, **characterized in that** the outer wall (3) and/or the inner wall (4) and/or the cover (5) and/or the base (6) and/or the side walls (8) is/are composed of an insulating material or of a carrier material (9), which is at least partially covered with an insulating material (10).

10. Roller blind box or venetian blind box according to any one of the preceding claims, **characterized in that** at least one access opening (21) for the supply of one or more cables is provided on the inner wall (4), in the base (6) or in the cover (5).

11. Roller blind device or venetian blind device, comprising a roller blind box or venetian blind box (1) according to any one of the preceding claims and a roller blind (12) accommodated in the first cavity (11) or a venetian blind accommodated in the first cavity (11) and a means for extending and retracting the roller blind (12) or the venetian blind.

12. Roller blind device or venetian blind device according to Claim 11, **characterized in that** the means is a motor integrated in the first cavity, or **in that** the means is a pull cord guided into the first cavity via an opening (22) in the inner wall.

13. Roller blind device or venetian blind device according to Claim 11 or 12, **characterized in that** a ventilation device (18) is arranged in the tube (17).

## Revendications

1. Caisson de store ou de volet roulant, avec un corps allongé (2) en forme de caisson avec une paroi extérieure (3), une paroi intérieure (4), un plafond (5), un fond (6) présentant une ouverture de sortie (7) en forme de fente, ainsi que deux parois latérales (8), ainsi qu'une cavité (11) pour recevoir un store (12) ou un volet roulant, qui peut être déployé et rétracté par l'intermédiaire de l'ouverture de sortie (7), **caractérisé par** une deuxième cavité (13) réalisée dans le corps (2), séparée de la première cavité (11) par l'intermédiaire d'une paroi (14), et traversée par un tube (17) recevant un dispositif d'aération (18), qui s'étend à travers la paroi extérieure (3) et la paroi intérieure (4).

2. Caisson de store ou de volet roulant selon la revendication 1, **caractérisé en ce que** le tube fait saillie sur la paroi extérieure (3) et la paroi intérieure (4).

3. Caisson de store ou de volet roulant selon la revendication 1 ou 2, **caractérisé en ce que** des ouvertures (15, 16) correspondant à la forme de section transversale du tube (17) sont réalisées dans la paroi extérieure (3) et dans la paroi intérieure (4), dans lesquelles le tube (17) est reçu, de préférence par complémentarité de forme.

4. Caisson de store ou de volet roulant selon l'une quelconque des revendications précédentes, **caractérisé en ce que** le tube (17) s'étend avec une pente d'au moins 0,5°, notamment d'au moins 1°, entre la paroi extérieure (3) et la paroi intérieure (4).

5. Caisson de store ou de volet roulant selon l'une quelconque des revendications précédentes, **caractérisé en ce que** le tube (17) est un tube en matière plastique.

6. Caisson de store ou de volet roulant selon l'une quelconque des revendications précédentes, **caractérisé en ce que** le tube (17) présente un diamètre intérieur d'au moins 120 mm, notamment d'au moins 150 mm et de préférence de 160 mm.

7. Caisson de store ou de volet roulant selon l'une quelconque des revendications précédentes, **caractérisé en ce que** la deuxième cavité (13) est remplie d'un matériau isolant (19).

8. Caisson de store ou de volet roulant selon la revendication 7, **caractérisé en ce que** le matériau isolant (19) est un matériau en mousse injecté (20).

9. Caisson de store ou de volet roulant selon l'une quelconque des revendications précédentes, **caractérisé en ce que** la paroi extérieure (3) et/ou la paroi intérieure (4) et/ou le plafond (5) et/ou le fond (6) et/ou les parois latérales (8) sont constitués d'un matériau isolant ou d'un matériau de support (9) qui est recouvert au moins par sections d'un matériau isolant (10).

10. Caisson de store ou de volet roulant selon l'une quelconque des revendications précédentes, **caractérisé en ce qu'**il est prévu sur la paroi intérieure (4), dans le fond (6) ou dans le plafond (5) au moins une ouverture d'accès (21) pour l'amenée d'un ou plusieurs câbles.

11. Dispositif de store ou de volet roulant, comprenant un caisson de store ou de volet roulant (1) selon l'une quelconque des revendications précédentes ainsi qu'un store (12) reçu dans la première cavité (11) ou un volet roulant reçu dans la première cavité (11) et un moyen pour déployer et rétracter le store (12) ou le volet roulant.

12. Dispositif de store ou de volet roulant selon la revendication 11, **caractérisé en ce que** le moyen est un moteur intégré dans la première cavité, ou **en ce que** le moyen est une bande de traction guidée dans la première cavité par l'intermédiaire d'une ouverture (22) dans la paroi intérieure.

13. Dispositif de store ou de volet roulant selon la revendication 11 ou 12, **caractérisé en ce qu'**un dispositif d'aération (18) est agencé dans le tube (17).
